# EUROPÄISCHE PATENTSCHRIFT

(11) **EP 1 612 137 B1**
(45) Veröffentlichungstag und Bekanntmachung des Hinweises auf die Patenterteilung: **30.07.2008**
(21) Anmeldenummer: 05011236.6
(22) Anmeldetag: 24.05.2005
(51) Int. Cl.: B63C 9/15

(54) **Aufblasbare Auftriebshilfe**
Inflatable floating aid
Aide de flottaison gonflable

(30) Priorität: 30.06.2004 DE 102004031663
(43) Veröffentlichungstag der Anmeldung: 04.01.2006
(73) Patentinhaber: Gebrüder Holzapfel GmbH & Co. KG, 37276 Meinhard-Frieda (DE)
(72) Erfinder: Derin-Holzapfel, Désirée, 37308 Volkerode (DE)
(74) Vertreter: Gassenhuber, Andreas

(56) Entgegenhaltungen:
- EP-A- 0 055 791
- GB-A- 2 108 053
- GB-A- 2 344 737
- US-A- 3 727 252
- US-A1- 2003 068 939

## Beschreibung

Die Erfindung betrifft eine aufblasbare Auftriebshilfe zur Unterstützung des Schwimmenlernens, die z.B. an beiden Oberarmen einer Person getragen werden kann. Eine Auftriebshilfe oder ein Schwimmflügel gibt einem Benutzer im Wasser den erforderlichen Auftrieb, um sich unter Aufsicht mit der Wasserumgebung vertraut zu machen und dabei die notwendigen Schwimmbewegungen zu erlernen.

Einfache Ausführungen von aufblasbaren Auftriebshilfen sind in Form von Schwimmmanschetten bekannt, die mit zwei Luftkammern ausgestattet sind. Sie werden vorzugsweise dazu benutzt, um Kleinst- und Kleinkindern den notwendigen Auftrieb zu geben, der ihnen den sicheren Aufenthalt im Wasser, in dem sie nicht mehr stehen können, ermöglichen soll. Das Erlernen von Schwimmbewegungen ist mit dieser bekannten Ausführung von Schwimmmanschetten möglich. In bestimmten Stadien des Schwimmenlernens ist jedoch der konstante Auftrieb der zweikammerigen Schwimmmanschetten von Nachteil. Soll nun der Auftrieb der Schwimmmanschetten verringert werden, könnte beispielsweise die Luft aus einer Kammer abgelassen werden. Beim Ablassen von Teilmengen der Luft aus einer Kammer wird auch die feste Bindung mit dem Oberarm gelockert, was dazu führen kann, dass sich die Manschette in eine den Lernenden gefährdende Position am Unterarm verschiebt oder sogar ganz abgestreift wird.

Aus der US 2003/0068939 A1 ist eine zu einem Ring verbindbare, an einen Arm anlegbare Auftriebshilfe bekannt. Die Auftriebshilfe weist ein mittels Klettverschluss zu einem Ring verbindbares Band auf, an dem eine Luftkammer befestigt ist. Der Füllzustand der Luftkammer, beeinflusst den Sitz der Auftriebshilfe auf dem Arm.

Aus der GB 2 344 737 A ist eine ringförmige, aufblasbare und an einem Arm anlegbare Auftriebshilfe bekannt. Die Auftriebshilfe weist zwei ringförmige, konzentrisch zu dem Arm angeordnete Luftkammern auf. Die Luftkammern werden aus einem flexiblen Material gebildet, welches mittels einer Schweißnaht zu einem geschlossenem Ring verarbeitet ist.

Die US 3,727,252 offenbart einen an einen Oberarm anbringbaren Schwimmring. Eine Ausführungsform eines solchen Schwimmrings umfasst zwei ringförmige, konzetrisch zu dem Oberarm angeordnete Luftkammern.

Die GB 2 108 053 A zeigt ein Armband für einen Schwimmer, welches durch Verschweißen von zwei Bögen eines Plastikmaterials erzeugt wird. Das Armband weist in Armlängsrichtung nebeneinander angeordnete Luftkammern auf.

Aus der EP 0 055 791 A2 ist ein aufblasbarer Arm-Schwimmring bekannt, der drei in Armlängsrichtung nebeneinander angeordnete Luftkammern aufweist, die mit einem nicht aufblasbaren Abschnitt zu einem Ring verbunden sind.

Aufgabe der Erfindung ist es eine Auftriebshilfe bereit zu stellen, die einfach an einem Körperteil fixiert werden kann und deren Auftrieb variiert werden kann ohne dabei die Fixierung zu lockern.

Diese Aufgabe wird durch die Merkmale des Anspruchs 1 gelöst. Vorteilhafte Weiterentwicklungen ergeben sich aus den Unteransprüchen.

Eine erfindungsgemäße Auftriebshilfe zur Unterstützung des Schwimmenlernens in einer Flüssigkeit, kann in einem zum Teil oder unaufgeblasenen Zustand über einen Arm geschoben und in einem zumindest zum Teil aufgeblasenen Zustand auf dem Arm fixiert werden und weist ein ringförmiges Element, wenigstens eine aufblasbare Fixationskammer und wenigstens eine aufblasbare Zusatzkammer auf, wobei die mindestens eine Fixationskammer und die mindestens eine Zusatzkammer an dem ringförmigen Element angeordnet sind und wobei die Auftriebshilfe in einem zumindest zum Teil aufgeblasenen Zustand wenigstens einer Fixationskammer an einem Arm fixiert werden kann. Insbesondere kann die Auftriebshilfe mit ihrer Innenseite am Arm fixiert werden bzw. am Arm anlegbar sein oder anliegen.

Ein ringförmiges Element kann z.B. ein kreisringförmiges Element oder auch ein umlaufendes Band sein, an dem die wenigstens eine aufblasbare Fixationskammer und/oder die wenigstens eine aufblasbare Zusatzkammer befestigt sind. Ferner kann nur eine Fixationskammer oder Zusatzkammer an dem ringförmigen Element angebracht sein, wobei die andere Kammer an der Fixationskammer oder Zusatzkammer befestigt ist. Ferner kann das Band so ausgestaltet sein, dass es einen unlösbar geschlossenen Ring bildet. In einer anderen Ausführungsform kann ein Band zu einem lösbar verbundenen Ring verbunden werden, wobei die für die Lösbarkeit erforderlichen Verbindungselemente beispielsweise ein Klettverschluss, Knöpfe, ein Reißverschluss oder andere Verbindungselemente sein können.

Das ringförmige Element kann ferner die wenigstens eine Fixationskammer und/oder die wenigstens eine Zusatzkammer z.B. eine Wand einer solchen Kammer bilden. In einer Ausführungsform wird der Ring durch mehrere bandförmige übereinander gelegte Lagen einer gasdichten, vorzugsweise thermoplastischen Folie, gebildet, die an ihren Längsseiten verschweißt ist, so dass zwischen den Schichten der Folien jeweils ein Hohlraum gebildet ist. Es kann unter dem ringförmigen Element auch die Wandung verstanden werden die eine Kammer begrenzt.

Da der Verwender oder die Verwenderin der Auftriebshilfe unterschiedliche Armdicken, insbesondere Oberarmdicken, haben kann, wird die mindestens eine aufblasbare Fixationskammer je nach Dicke des Arms und, je nachdem wie fest die Auftriebshilfe an dem Arm fixiert werden soll, soweit mit Gas gefüllt bis ein sicherer Sitz oder Auftriebshilfe am Arm gewährleistet ist. Die Fixierung der Auftriebshilfe am Arm ist bevorzugt reibschlüssig, wobei die Stärke der reibschlüssigen Fixierung von oder zum Beispiel nur von dem Füllzustand der Fixationskammer abhängt. Es ist zum Beispiel nicht notwendig, dass die aufblasbare Fixationskammer vollständig gefüllt ist, um sicherzustellen, dass die Auftriebshilfe nicht vom Arm rutschen kann. Bevorzugt ist die Fixationskammer zumindest zum Teil so stark aufzublasen, dass die Auftriebshilfe bei normalen Schwimmbewegungen, also bei Normalbelastungen, nicht von ihrem an dem Arm fixierten Bereich rutscht. Dies kann beispielsweise dadurch unterstützt werden, dass der an dem Arm anliegende Bereich mit einer rutschhemmenden Oberfläche versehen ist. Es ist ferner möglich, dass die am Arm anliegende Oberfläche hautatmungsaktiv und/oder hautschonend gestaltet ist.

Die wenigstens eine aufblasbare Fixationskammer kann durch Kammern gebildet werden, die an oder in dem ringförmigen Element angeordnet sind. Dies beinhaltet auch, dass die Fixationskammer durch das ringförmige Element gebildet wird, indem ein mehrlagiges Material für das ringförmige Element vorgesehen ist. An dem ringförmigen Element befindet sich wenigstens eine aufblasbare Zusatzkammer, wobei die Zusatzkammer auch an der Fixationskammer angeordnet sein kann. Ebenso kann die Fixationskammer an der Zusatzkammer angeordnet sein.

Vorteilhaft kann eine Fixationskammer mit mindestens einer weiteren Fixationskammer über ein Überströmelement verbunden sein, so dass ein Gasaustausch zwischen den so verbundenen Fixationskammern stattfinden kann. In einer Ausführungsform wird eine Kammer über ein Überströmelement mit einer weiteren Kammer verbunden. Diese weitere Kammer wird wieder über ein Überströmelement mit einer nächsten neuen Kammer verbunden, usw. In einer anderen Ausführungsform ist eine Kammer über mehrere Überströmelemente mit weiteren Fixationskammern verbunden.

Bevorzugt können bei mehreren Fixationskammern alle Fixationskammern durch wenigstens ein Überströmelement miteinander verbunden sein, so dass ein Gasaustausch zwischen den so verbundenen Fixationskammern stattfinden kann. Bei der den Gasaustausch herstellenden Verbindung von einer Fixationskammer zu einer anderen kann wenigstens ein Überströmelement vorgesehen sein, so dass beispielsweise zwei Kammern mit mehreren Überströmelementen verbunden sein können.

Mehrere Fixationskammern können ein Fixationskammersystem bilden, wobei für jedes Fixationskammersystem wenigstens ein Ventil zum Aufblasen des Fixationskammersystems vorgesehen ist. Um auch Fixationskammern aufblasen zu können, die nicht mit dem Fixationskammersystem verbunden sind, kann für jede nichtgasaustauschbar verbundene Fixationskammer ein Ventil zum Aufblasen vorgesehen sein. Ein Ventil zum Aufblasen kann beispielsweise durch ein Stöpselventil mit Rückschlagvorrichtung bereitgestellt werden. Bevorzugt wird das Ventil nach dem Aufblasen in den Luftraum eingedrückt, so dass eine Kratz- oder Verletzungsgefahr, die von einem herausstehenden Ventil ausgehen würde, minimiert wird. Anstatt eines Stöpselventils mit Rückschlagvorrichtung ist prinzipiell jedes Ventil geeignet, das die Zuführung und das gewollte Ablassen von Gas in die bzw. aus der Kammer zulässt, jedoch ein ungewolltes Ablassen von Gas aus der Kammer verhindert.

Obige Ausführungen bezüglich einer oder mehrerer Fixationskammern gelten gleichermaßen für die Anordnung und Verbindung einer oder mehrerer Zusatzkammern.

Bevorzugt beeinflusst der Füllzustand der Zusatzkammer(n) den Füllzustand der wenigstens einen Fixationskammer nicht, so dass die Fixierung der Auftriebshilfe an dem Arm von dem Füllgrad der Zusatzkammer(n) im wesentlichen unabhängig ist. In diesem Fall weisen Zusatzkammer und Fixationskammer, so wie Zusatzkammersystem und Fixationskammersystem, keinerlei Verbindungen zueinander auf, so dass jeweils von einander getrennte Kammersysteme bestehen. In dieser Ausführungsform sorgen die zumindest zum Teil aufgeblasenen Fixationskammern für den festen Sitz auf dem Arm, unabhängig davon, ob die Zusatzkammern mit Gas befüllt sind oder nicht, da der Füllzustand der Zusatzkammern die Fixationskammer oder das Fixationskammersystem nicht beeinflussen. Die Zusatzkammern sind bevorzugt so an der Auftriebs- oder Schwimmhilfe angeordnet, dass der zum Durchstecken eines Armes zur Verfügung stehende Innenraum der Auftriebshilfe nicht oder nur unwesentlich vom Füllzustand der Zusatzkammern und bevorzugt nur vom Füllzustand der Fixationskammer(n) beeinflusst wird. Die Zusatzkammern können an einer Außenseite der Auftriebshilfe angeordnet sein, so dass sich zum Beispiel die Fixationskammer zwischen Arm und Zusatzkammer befindet. Die Zusatzkammer kann vorzugsweise an dem Arm, unabhängig vom Füllzustand der Fixationskammer, nicht oder nur unwesentlich anliegen, so dass die Fixierung bzw. die Stärke des Reibschlusses, der zwischen Auftriebshilfe und Arm gebildet wird, im Wesentlichen unabhängig von dem Füllzustand der Zusatzkammer ist.

Zum Beispiel kann die Auftriebshilfe zur Unterstützung des Schwimmenlernens in einer Flüssigkeit in einem nur zum Teil aufgeblasenen oder unaufgeblasenen Zustand über den Arm geschoben und in einem aufgeblasenen Zustand auf dem Arm fixiert werden. Insbesondere kann die Auftriebshilfe zwei Flankenelemente, die so miteinander verbunden sind, dass ein geschlossener Ring gebildet wird, durch den der Arm durchsteckt werden kann, die wenigstens eine aufblasbare Fixationskammer, die von wenigstens einem Flankenelement der zwei Flankenelemente gebildet wird, wobei die wenigstens eine Fixationskammer die Auftriebshilfe im aufgeblasenen Zustand auf dem Arm fixieren kann, und die wenigstens eine aufblasbare Zusatzkammer umfassen, die durch wenigstens ein Flankenelement gebildet wird, wobei mit dem Füllgrad der wenigstens einen Zusatzkammer der Auftrieb der Auftriebshilfe in der Flüssigkeit eingestellt werden kann.

Allgemein kann eine Fixationskammer auch als Zusatzkammer und umgekehrt verwendet werden, z.B. im Falle einer symmetrischen Anordnung der Kammern.

In einer bevorzugten Ausführungsform wird jedes Flankenelement durch eine Fixationskammer und eine Zusatzkammer gebildet. Ebenso ist es denkbar, dass die Fixationskammer und die Zusatzkammer durch das Flankenelement gebildet werden. Die beiden Flankenelemente können auf einer Seite mit einem Stegelement verbunden sein. Vorzugsweise enthält das Stegelement weder eine Fixationskammer noch eine Zusatzkammer. Das Stegelement wird von dem Benutzer der Auftriebshilfe vorzugsweise an der Unterseite des Oberarms getragen, so dass durch die geringe Dicke des Stegelements der Oberarm seitlich an den Brustkorb der Person angelegt werden kann, ohne dass ein störender Abstand durch eine Fixationskammer oder eine Zusatzkammer gebildet werden würde.

In einer bevorzugten Ausführungsform könnten Fixationskammern des einen Flankenelements mit Fixationskammern des zweiten Flankenelements gasaustauschbar verbunden sein, wobei die Verbindung über ein Überströmelement in dem Flankenelement realisiert werden könnte. Gleiches gilt auch für die gasaustauschbare Verbindung der Zusatzkammern der beiden Flankenelemente.

Vorzugsweise sind die Flankenelemente an der dem Stegelement gegenüberliegenden Seite der ringförmigen Auftriebshilfe direkt miteinander verbunden. Diese Verbindung könnte sowohl lösbar als auch unlösbar realisiert werden. Vorzugsweise besteht die Verbindung in einer Schweißnaht. In einer Ausführungsform befindet sich das Überströmelement für Kammern des einen Flankenelements zu Kammern des anderen Flankenelements im Bereich der Seite, die dem Stegelement gegenüberliegt. Das Überströmelement kann ein eigens dafür vorgesehenes Bauteil sein, das in die Auftriebshilfe mit eingearbeitet ist, z.B. ein Schlauch oder ein ähnliches Formteil. Bevorzugt wird das Überströmelement durch eine Unterbrechung in der Schweißnaht gebildet, so dass Gas von einer Kammer des einen Flankenelements in die Kammer des anderen Flankenelements überströmen kann. Ebenso können mehrere Überströmelemente die Kammern verbinden.

Vorzugsweise weisen die beiden Flankenelemente die gleiche Anzahl und Art der Kammern auf. Besonders bevorzugt ist jeweils eine Kammer des einen Flankenelements paarweise mit der Kammer des anderen Flankenelements gasaustauschbar verbunden.

Somit würden jeweils zwei Kammern ein Kammerpaar oder ein Kammersystem bilden. Besonders bevorzugt ist jeweils eine Fixationskammer des einen Flankenelements mit jeweils einer anderen Fixationskammer des anderen Flankenelements verbunden. Gleiches gilt für die Zusatzkammern.

Bevorzugt weist je ein Flankeelement zwei Kammern auf, wobei eine Kammer die Fixationskammer und die andere Kammer die Zusatzkammer ist. In einer Ausführungsform sind die Kammern in etwa radial zur Armlängsrichtung aneinandergereiht angeordnet. Vorzugsweise ist die je Flankenelement an den Arm anlegbare Kammer die Fixationskammer und die andere, dahinter angeordnete, die Zusatzkammer.

Bei einem Verfahren zum Anbringen einer Auftriebshilfe, wird die Auftriebshilfe an einen Arm angelegt, eine Fixationskammer der Auftriebshilfe mindestens zum Teil aufgeblasen wird, um die Auftriebshilfe fest an den Arm anzulegen und eine Zusatzkammer der Auftriebshilfe nicht oder mindestens zum Teil aufgeblasen wird, um den Auftrieb der Auftriebshilfe einzustellen.

Die erfindungsgemäße Auftriebshilfe und das Verfahren zum Anbringen einer Schwimmhilfe ermöglichen es nach vollständigem Aufblasen aller Luftkammern, die Auftriebskraft je nach Fortschritt der Schwimm-Lektionen durch kontrolliertes Verringern des Luftvolumens in einem Teil der Kammern zu verringern, ohne die feste Anpassung der Auftriebshilfe an dem Oberarm durch den anderen Teil der Kammern zu lockern. Dazu kann das Ventil aus einer Luftkammer herausgezogen und bei geöffnetem Stöpsel so lange auf die Rückschlagvorrichtung eingewirkt werden, bis die gewünschte Luftmenge entwichen ist. Auf Grund der gleichmäßigen Verteilung der Auftriebskraft zur weiteren kontrollierten Reduzierung der Luftmenge wird der Vorgang bevorzugt entsprechend an der anderen Kammer des korrespondierenden Luftkammerpaares durchgeführt. Bei einer besonders bevorzugten Ausführung, in der jeweils Kammern der beiden Flankenelemente verbunden sind, erfolgt das Ablassen der Luft zur Verringerung des Auftriebs gleichmäßig auf beiden Seiten der Manschette, wobei pro Kammersystem nur ein Ventil notwendig ist.

Dies gilt gleichermaßen zum Aufblasen der Luftkammern bzw. der Luftkammersysteme, wobei bei paarweißer Anordnung nur eine Anzahl an Ventilen benötigt wird, die halb so groß ist, wie die Anzahl der Luftkammern. Zur Erleichterung der Bedienung werden die Luftkammern vorzugsweise auf der gleichen Seite der Vorrichtung angebracht.

Die aufblasbaren Auftriebshilfen werden vorzugsweise aus einer gasdichten thermoplastischen Folie hergestellt. Insbesondere wird dazu eine Folie aus Weich-PVC, z.B. in mehrschichtiger Ausführung, verwendet, die zur Formgebung durch Hochfrequenzschweißen verschweißt wird. Es sind jedoch auch alle anderen Kunststoffmaterialien mit den gleichen oben genannten Eigenschaften, wie z.B. Polyurethan oder Mischpolymerisate aus metallocen-katalysierten Polyolefinen, ebenfalls geeignet. Das Verschweißen kann selbstverständlich auch mit anderen vorteilhaften Verfahren ausgeführt werden, die den Effekt der thermoplastischen Verformung nutzen. Beispielsweise kann ein Impuls-, Heißluft-, Ultraschall- oder Reib-Schweiß-Verfahren verwendet werden. Denkbar wäre auch die Verwendung beschichteter Folienbahnen oder Folien aus elastomeren Materialien, die zur Formgebung vulkanisiert werden müssen.

Die aufblasbare Auftriebhilfe kann so hergestellt werden, dass eine Anzahl von bandförmig zugeschnittenen Kunststofffolien aufeinander gelegt werden. Die Längsseiten der aufeinander gelegten Folien werden miteinander mit einem geeigneten Verfahren verschweißt, so dass sich jeweils zwischen zwei Folien ein schlauchartiges Volumen bildet.

Dieser mehrkammerige Folienschlauch wird auf eine Länge abgeschnitten, die etwas größer ist als die abgewickelte Länge der aufblasbaren Auftriebshilfe. In etwa in der Mitte des abgelängten Folienschlauchs werden die Über- und Unterseite und die dazwischen liegenden Folien nahezu über ihre gesamte Breite verschweißt. Um ein Überströmelement zu bilden, wird ein kleiner Spalt über die Breite nicht verschweißt. Beidseitig in Längsrichtung beabstandet von der genannten Schweißnaht wird der gesamte Folienstoß über seine gesamte Breite miteinander verschweißt. Der Abstand der beiden äußeren Schweißnähte von der inneren Schweißnaht entspricht der Länge der Flankenelemente. Der Folienstoß wird sowohl um seine mittlere Schweißnaht, als auch um die beiden äußeren Schweißnähte, in einem spitzen Winkel geknickt und die beiden jeweils zwischen einer Stirnseite und einer äußeren Schweißnaht gebildeten Bereiche übereinander gelegt und zusammengefügt. Dadurch entsteht ein geschlossener Ring, der unlösbar, stoffschlüssig zusammengefügt wurde. Einer der Bereiche zwischen der mittleren Schweißnaht und der äußeren Schweißnaht wird mit einer Anzahl von Ventilen versehen, die der der gebildeten Kammern oder Kammersysteme in einem Flankenelement entspricht, wobei bevorzugt jedes Ventil mit einer unterschiedlichen Kammer verbunden ist.

Die vorliegende Erfindung wurde anhand mehrerer Ausführungsbeispiele erläutert. Die einzelnen Ausführungsformen einer erfindungsgemäßen Auftriebshilfe können auch miteinander kombiniert werden. Die Erfindung wird anhand eines Ausführungsbeispiels mit Hilfe der Zeichnungen erläutert. Es zeigen:
- Fig.1: Eine perspektivische Ansicht einer erfindungsgemäßen Auftriebshilfe, und
- Fig. 2: ein in der Auftriebshilfe enthaltenes Überströmelement.

Fig. 1 zeigt eine aufblasbare Auftriebshülse, die aus insgesamt vier Kammern 10a, 10b, 11a, 1b gebildet ist. Die Auftriebshülse besteht im wesentlichen aus einem ringförmigen Element 1; 2, das in diesem Fall aus dem Stegelement 1 und den Trennwänden 2 besteht. Die Trennwand 2 trennt die Fixationskammern 10a, b von den Zusatzkammern 11a, b gasdicht. Die Fixationskammern 10a, b werden durch die Innenwand 3, die Schweißnaht 7, die Trennwand 2 und die Schweißnaht 5 gebildet. Die Zusatzkammern 11a, b werden durch die Trennwand 2, die Schweißnaht 7, die Außenwand 4 und die Schweißnaht 5 begrenzt. Sowohl Fixationskammern 10a, b als auch Zusatzkammern 11a, b sind an der hinteren und vorderen Stirnseite der Auftriebshilfe durch eine nicht dargestellte Schweißnaht begrenzt. Zwischen den Fixationskammern 10a, b und den Zusatzkammern 11a, b findet kein Gasaustausch statt. Eine Fixationskammer 10 und eine Zusatzkammer 11 bilden zusammen ein Flankenelement.

Die beiden Fixationskammern 10a, b beider Flankenelemente sind paarweise angeordnet, was bedeutet, dass die Anzahl der Fixationskammern 10 in jedem Flankenelement gleich ist. Die Fixationskammern 10a und 10b sind über ein Überströmelement 8a miteinander gasaustauschbar verbunden. Somit ist es möglich, dass Gas aus einer Fixationskammer 10a in die andere Fixationskammer 10b überströmen kann und umgekehrt. Die miteinander verbundenen Fixationskammern 10a und 10b bilden zusammen ein Fixationskammernsystem 10. Das Fixationskammersystem 10 ist mit einem Ventil 6a verbunden, durch das Gas in das Fixationskammersystem 10 eingebracht und aus diesem entnommen werden kann. Das Ventil 6a ist vorzugsweise ein Rückschlagventil, das beispielsweise nur durch Zusammendrücken geöffnet werden kann, so dass Luft aus dem Fixationskammernsystem 10 ausströmen kann.

Die beiden Zusatzkammern 11a und 11b sind über ein weiteres Überströmelement 8b gasaustauschbar miteinander verbunden. Somit ist es möglich, dass Gas aus einer Zusatzkammer 11a in die andere Zusatzkammer 11b überströmen kann. Beide gasaustauschbar verbundenen Zusatzkammern 11a und 11b bilden zusammen ein Zusatzkammersystem 11. Das Zusatzkammersystem 11 ist mit einem Ventil 6b verbunden, so dass dem Zusatzkammersystem 11 Luft zugeführt und entnommen werden kann. Das Ventil 6b für das Zusatzkammersystem entspricht im Aufbau dem Ventil 6a für das Fixationskammersystem 10.

Das Stegelement 1 kann aus mehreren Schichten Folie bestehen, beispielsweise aus der Trennwand 2, der Innenwand 3 und/oder der Außenwand 4. Durch die über die vollständige Breite der Auftriebshilfe verlaufenden Schweißnaht 7 kann kein Gas aus einer Fixationskammer 10 oder einer Zusatzkammer 11 in das zwischen den Schichten 2, 3, 4 des Stegelements 1 gebildeten Volumen eintreten, so dass das Stegelement 1 im wesentlichen eine geringe Höhe im Gegensatz zu den Flankenelementen aufweist.

Fig. 2 zeigt eine Draufsicht auf die Auftriebshilfe und insbesondere das Überströmelement 8a oder 8b im Detail. Das Überströmelement 8 wird durch wenigstens eine Lücke in der Schweißnaht 5 gebildet. Im Bereich der Schweißnaht 5 ist die Innenwand 3 mit der Außenwand 4 und der dazwischen liegenden Trennwand 2 im wesentlichen gasdicht zusammengefügt worden, so dass ein Gasaustausch innerhalb des Fixationskammersystems 10 und innerhalb des Zusatzkammersystems 11 im Bereich der Schweißnähte 5 nicht stattfinden kann. Lediglich die mindestens eine Lücke in der Schweißnaht 5 bildet das Überströmelement (8), wodurch der Austausch von Gas innerhalb des Fixationskammersystems 10 und des Zusatzkammersystems 11 möglich ist.

## Patentansprüche

1. Auftriebshilfe zur Unterstützung des Schwimmenlemens und zum Fixieren an einem Arm, umfassend:
a) zwei Flankenelemente (10a, 11a; 10b, 11b), die mit einem Stegelement (1) und gegenüber liegend des Stegelements (1) verbunden sind, so dass ein geschlossener Ring (1, 2) gebildet ist, durch den der Arm durchgesteckt werden kann,
b) je Flankenelement (10a, 11a; 10b, 11b) eine aufblasbare Fixationskammer (10a; 10b), die die Auftriebshilfe im aufgeblasenen Zustand an dem Arm fixieren kann, und
c) je Flankenelement (10a, 11a; 10b, 11b) eine aufblasbare Zusatzkammer (11a; 11b) mit deren Füllgrad der Auftrieb der Auftriebshilfe in einer Flüssigkeit eingestellt werden kann,
**dadurch gekennzeichnet, dass**
d) die dem Stegelement (1) gegenüber liegende Verbindung der Flankenelemente (10a, 11a; 10b, 11b) mindestens eine Schweißnaht (5) aufweist und je Flankenelement die Fixationskammer (10a; 10b) zwischen Arm und Zusatzkammer (11a; 11b) angeordnet ist.

2. Auftriebshilfe nach einem der vorhergehenden Ansprüche, **dadurch gekennzeichnet, dass** die Fixationskammer (10a) des einen Flankenelements (10a, 11a) mit der Fixationskammer (10b) des anderen Flankenelements (10b, 11b) über ein Überströmelement (8a) verbunden ist oder/und die Zusatzkammer (11a) des einen Flankenelements (10a, 11a) mit der Zusatzkammer (11b) des anderen Flankenelements (10b, 11b) über ein Überströmelement (8b) verbunden ist, so dass ein Gasaustausch zwischen den so verbundenen Fixationskammern (10a, 10b) oder Zusatzkammern (11a, 11 b) stattfinden kann.

3. Auftriebshilfe nach dem vorhergehenden Anspruch, wobei das Überströmelement (8a; 8b) ein Bauteil, insbesondere ein Schlauch oder ein ähnliches Formteil ist, das in die Auftriebshilfe eingearbeitet ist.

4. Auftriebshilfe nach Anspruch 2, wobei das Überströmelement (8a; 8b) durch eine Unterbrechung in der Schweißnaht (5) gebildet ist.

5. Auftriebshilfe nach einem der drei vorhergehenden Ansprüche, **dadurch gekennzeichnet, dass** die gasaustauschbar verbundenen Fixationskammern (10a; 10b) ein Fixationskammersystem oder/und die gasaustauschbar verbundenen Zusatzkammern (11a, 11b) ein Zusatzkammersystem bilden, wobei für jedes Fixationskammersystem oder Zusatzkammernsystem wenigstens ein Ventil (6a; 6b) zum Aufblasen des Fixationskammersystems oder des Zusatzkammemsystems vorgesehen ist.

6. Auftriebshilfe nach einem der vorhergehenden Ansprüche, **dadurch gekennzeichnet, dass** für jede nicht gasaustauschbar verbundene Fixationskammer (10a; 10b) oder/und Zusatzkammer (11a; 11 b) ein Ventil (6a; 6b) zum Aufblasen vorgesehen ist.

7. Auftriebshilfe nach einem der vorhergehenden Ansprüche, **dadurch gekennzeichnet, dass** durch den Füllgrad wenigstens einer Zusatzkammer (11a; 11b) der Füllzustand der Fixationskammern (10a; 10b) nicht beeinflusst wird, so dass die Fixierung der Auftriebshilfe an dem Arm von dem Füllgrad der Zusatzkammer (11) im Wesentlichen unabhängig ist.

## Claims

1. Floating aid for assisting people learning to swim and for fitting on an arm, comprising:
a) two flank elements (10a, 11a; 10b, 11b) which are joined to a web element (1) and lie opposite the web element (1) forming a closed ring (1, 2) through which the arm can be inserted,
b) an inflatable fitting chamber (10a; 10b) for each flank element (10a, 11a; 10b, 11b) which can be fitted on the arm when the floating aid is in the inflated state, and
c) an inflatable secondary chamber (11a; 11b) for each flank element (10a, 11a; 10b, 11b), the filling level of which enables the floating ability of the floating aid in a liquid to be adjusted,
**characterised in that**
d) the connection of the flank elements (10a, 11a; 10b, 11b) lying opposite the web element (1) comprises at least one welded seam (5) and the fitting chamber (10a; 10b) of each flank element is disposed between the arm and secondary chamber (11a; 11b).

2. Floating aid as claimed in one of the preceding claims, **characterised in that** the fitting chamber (10a) of one flank element (10a, 11a) is connected to the fitting chamber (10b) of the other flank element (10b, 11b) by means of an overflow element (8a) or/and the secondary chamber (11a) of one flank element (10a, 11a) is connected to the secondary chamber (11b) of the other flank element (10b, 11b) by means of an overflow element (8b) so that a gas exchange can take place between the fitting chambers (10a, 10b) or secondary chambers (11a, 11b) connected in this manner.

3. Floating aid as claimed in the preceding claim, in which the overflow element (8a; 8b) is a component, in particular a hose or a similar moulded part, incorporated in the floating aid.

4. Floating aid as claimed in claim 2, in which the overflow element (8a; 8b) is formed by an interruption in the welded seam (5).

5. Floating aid as claimed in one of the three preceding claims, **characterised in that** the fitting chambers (10a; 10b) connected so as to permit a gas exchange constitute a fitting chamber system or/and the secondary chambers (11a; 11b) constitute a secondary chamber system, and at least one valve (6a; 6b) is provided for each fitting chamber system or secondary chamber system for inflating the fitting chamber system or secondary chamber system.

6. Floating aid as claimed in one of the preceding claims, **characterised in that** a valve (6a; 6b) for inflation purposes is provided for each fitting chamber (10a; 10b) or/and secondary chamber (11a; 11b) not connected to permit a gas exchange.

7. Floating aid as claimed in one of the preceding claims, **characterised in that** the filling level of the fitting chambers (10a; 10b) is not affected by the filling level of at least one secondary chamber (11a; 11b), as a result of which the floating aid can be fitted on the arm essentially regardless of the filling level of the secondary chamber (11).

## Revendications

1. Aide de flottaison pour faciliter l'apprentissage de la natation et à fixer à un bras, comprenant :
a) deux éléments de flanc (10a, 11a ; 10b, 11b) qui sont reliés à un élément formant pontet (1) et font face à l'élément formant pontet (1) de manière à former un anneau fermé (1, 2) à travers lequel on peut enfiler le bras,
b) pour chaque élément de flanc (10a, 11a ; 10b, 11b) une chambre de fixation (10a ; 10b) gonflable qui, à l'état gonflé, peut fixer l'aide de flottaison au bras, et
c) pour chaque élément de flanc (10a, 11a ; 10b, 11b) une chambre supplémentaire (11a ; 11b) gonflable dont le degré de remplissage permet de régler la poussée verticale de l'aide de flottaison dans un liquide,
**caractérisée en ce que**
d) la liaison, située face à l'élément formant pontet (1) des éléments de flanc (10a, 11a ; 10b, 11b), présente au moins un cordon de soudure (5) et pour chaque élément de flanc la chambre de fixation (10a ; 10b) est disposée entre le bras et la chambre supplémentaire (11a ; 11b).

2. Aide de flottaison selon la revendication précédente, **caractérisée en ce que** la chambre de fixation (10a) d'un élément de flanc (10a, 11a) est reliée à la chambre de fixation (10b) de l'autre élément de flanc (10b, 11b), par un élément de trop-plein (8a) ou/et la chambre supplémentaire (11a) d'un élément de flanc (10a, 11a) est reliée à la chambre supplémentaire (1b) de l'autre élément de flanc (10b, 11b) par un élément de trop-plein (8b), ce qui fait qu'un échange de gaz peut avoir lieu entre les chambres de fixation (10a, 10b) ou les chambres supplémentaires (11a, 11b) ainsi reliées.

3. Aide de flottaison selon la revendication précédente, dans laquelle l'élément de trop-plein (8a ; 8b) est un composant, en particulier un tuyau ou une pièce façonnée similaire, qui est ménagé dans l'aide de flottaison.

4. Aide de flottaison selon la revendication 2, dans laquelle l'élément de trop-plein (8a ; 8b) est formé par une interruption du cordon de soudure (5).

5. Aide de flottaison selon l'une des trois revendications précédentes, **caractérisée en ce que** les chambres de fixation (10a ; 10b) reliées de manière à échanger les gaz forment un système de chambres de fixation ou/et les chambres supplémentaires (1a, 11b) reliées de manière à échanger les gaz forment un système de chambres supplémentaires, et pour chaque système de chambres de fixation ou système de chambres supplémentaires il est prévu au moins une soupape (6a ; 6b) pour gonfler le système de chambres de fixation ou le système de chambres supplémentaires.

6. Aide de flottaison selon l'une quelconque des revendications précédentes, **caractérisée en ce que** pour chaque chambre de fixation (10a ; 10b) ou/et chambre supplémentaire (11a ; 11b) non reliée de manière à échanger les gaz, il est prévu une soupape (6a ; 6b) pour le gonflage.

7. Aide de flottaison selon l'une quelconque des revendications précédentes, **caractérisée en ce que** l'état de remplissage des chambres de fixation (10a ; 10b) n'est pas influencé par le degré de remplissage d'au moins une chambre supplémentaire (1a ; 11b), ce qui fait que la fixation de l'aide de flottaison au bras est sensiblement indépendante du degré de remplissage de la chambre supplémentaire (11).
